# EUROPÄISCHE PATENTSCHRIFT

(11) **EP 0 199 834 B1**
(45) Veröffentlichungstag und Bekanntmachung des Hinweises auf die Patenterteilung: **04.01.1989**
(21) Anmeldenummer: 85105182.1
(22) Anmeldetag: 27.04.1985
(51) Int. Cl.: D03J 5/06

(54) **Greiferprojektil für Webmaschinen**
Gripper shuttle for looms
Navette à pince pour métier à tisser

(43) Veröffentlichungstag der Anmeldung: 05.11.1986
(73) Patentinhaber: GEBRÜDER SULZER AKTIENGESELLSCHAFT, CH-8401 Winterthur (CH)
(72) Erfinder: Pfarrwaller, Erwin, CH-8405 Winterthur (CH)
(74) Vertreter: Sparing Röhl Henseler Patentanwälte

(56) Entgegenhaltungen:
- DE-A- 2 238 998
- DE-A- 3 234 765
- FR-A- 1 545 120
- FR-A- 2 189 554

## Beschreibung

Die Erfindung betrifft ein Greiferprojektil für Webmaschinen mit ausserhalb des Webfaches verbleibendem Schussfadenvorrat, mit einem länglichen Projektilgehäuse, das einen Einbauraum für eine Schussfadenklammer enthält, welche ein mit dem vorderen Ende des Projektilgehäuses verbundenes Joch und zwei von diesem gegen das hintere Ende des Projektilgehäuses sich erstreckende, bewegliche Klammerarme aufweist, wobei das Projektilgehäuse auf seinen Innenseiten mit Aussparungen versehen ist, die den Einbauraum örtlich erweitern.

Bei einem bekannten Projektil der genannten Art bilden die Aussparungen in einem im wesentlichen über das mittlere Drittel der Länge des Projektilgehäuses sich erstreckenden Längenabschnitt einen zusammenhängenden Innenraum mit einem über diesen Längenabschnitt im wesentlichen konstanten Querschnitt, der grösser ist als der Querschnitt der Schussfadenklammer (DE-OS-3 234 765). Entsprechend sind die diesen Innenraum umgebenden Wandpartien des bekannten Projektilgehäuses mit Wandstärken ausgeführt, welche insbesondere beim Abbremsen des Projektils nach dem Schusseintrag eine ausreichende Biegesteifigkeit des Projektilgehäuses gewährleisten, wobei zugleich ein möglichst geringes Gewicht des Projektils angestrebt wird.

Der Erfindung liegt die Aufgabe zugrunde, ein inbesondere in dieser Hinsicht weiterentwickeltes Schusseintragsprojektil der eingangs genannten Art zu schaffen, welches bei verbesserter oder zumindest gleichbleibender Formstabilität des Projektilgehäuses eine Verringerung des Gewichts und damit der jeweils zu beschleunigenden und abzubremsenden Masse des Projektils gestattet, ohne die äussere Kontur des Projektils und die entsprechende Bremsfläche zu verändern.

Diese Aufgabe wird erfindungsgemäss dadurch gelöst, dass zumindest im Bereich des mittleren Drittels der Längserstreckung des Projektilgehäuses zumindest die an den entlang den beiden Klammerarmen verlaufenden Innenseiten vorgesehenen Aussparungen durch nebeneinander angeordnete nutenartige Vertiefungen gebildet sind, welche durch gegen den Einbauraum ragende stegartige Erhebungen voneinander getrennt sind, und dass an diesen Innenseiten je mindestens eine der Erhebungen eine zum Zusammenwirken mit mindestens einem der Klammerarme bestimmte Stützfläche aufweist.

Die erfindungsgemäss angeordneten stegartigen Erhebungen gestatten zumindest im mittleren Längenabschnitt des Projektilgehäuses eine Ausführung mit gegenüber bisherigen Ausführungen wesentlich verringerten Wandstärken des Projektilgehäuses und damit eine entsprechende Reduktion der zu beschleunigenden und abzubremsenden Masse des Projektils.

Zugleich wird durch die Abstützung der in diesem Falle relativ biegeweich ausführbaren Gehäusewand auf den Klammerarmen die Biegesteifigkeit des Projektils in Längsrichtung durch die entsprechende Biegesteifigkeit der Klammerarme gewährleistet. Auf diese Weise wird insbesondere bei dem nach jedem Schusseintrag erforderlichen Abbremsen des Projektils eine unerwünschte Verformung des die Klammerarme ausgesteiften Projektilgehäuses verhindert. Die durch die erfindungsgemässe Ausbildung erzielbare Reduktion der Masse des Projektils gestattet eine Verringerung der erforderlichen Bremsleistung im Fangwerk der Webmaschine und führt damit zu einem entsprechend verringerten Verschleiss der Bremsbeläge. Dadurch kann insbesondere bei Webmaschinen mit hohen Schusseintragsleistungen, bei denen die Projektile mit entsprechend hoher Beaufschlagungskadenz und entsprechend hoher Eintrittsgeschwindigkeit in das Fangwerk einlaufen, die Standzeit der Bremsbeläge im Fangwerk gegenüber bisherigen Ausführungen wesentlich erhöht werden. Besondere Ausführungsarten der Erfindung sind in den abhängigen Ansprüchen angegeben.

Nach einer Ausführungsform der Erfindung, welche eine besonders rationelle Fertigung des Projektilgehäuses ermöglicht, können die Erhebungen je durch eine in Längsrichtung des Projektilgehäuses über den Einbauraum verlaufende Längsrippe gebildet sein. Diese Ausführung gestattet z. B. die Verwendung von Abschnitten von relativ kostengünstig, etwa durch Ziehpressen, herstellbaren Hohlprofilstäben zur Herstellung der entsprechend profilierten Partien der Projektilgehäuse.

Bei einem Projektil mit einem aus zwei Gehäuseteilen zusammengesetzten Projektilgehäuse, wobei die Gehäuseteile mit parallel zur Längserstreckung des Projektilgehäuses verlaufenden Trennflächen aneinanderlegbar sind, können in weiterer Ausgestaltung der Erfindung die Gehäuseteile im Bereich der Trennflächen durch eine nicht lösbare Verbindung miteinander, verbunden sein. Durch diese Ausführungsform, welche die Vorteile einer z. B. durch Präzisionsgiessen oder Gesenkschmieden besonders kostengünstigen getrennten Herstellung der beiden Gehäuseteile und einer, z. B. durch Schweissen oder Löten besonders einfach heistellbaren Verbindung der beiden Gehäuseteile in sich vereinigt, kann eine bedeutende Reduktion der Herstellungskosten des Projektils erzielt werden.

Weitere Merkmale ergeben sich aus der folgenden Beschreibung von in der Zeichnung schematisch dargestellten Ausführungsbeispielen. Es zeigen:
Fig. 1 ein erfindungsgemäss ausgebildetes Greiferprojektil in einer perspektivischen Ansicht,
Fig. 2 das Greiferprojektil nach Fig. 1 mit einem Teilausschnitt,
Fig. 3 und 4 Querschnitte des Projektils entsprechend den Linien 111-111 bzw. IV-IV in Fig. 1,
Fig. 5 eine perspektivische Teilansicht mit Teilausschnitt eines Greiferprojektils in einer abgewandelten Ausführungsform,
Fig. 6 einen der Fig. 3 entsprechenden Querschnitt eines Greiferprojektils in einer weiteren abgewandelten Ausführungsform,
Fig. 7 ein weiteres Greiferprojektil in einer abgewandelten Ausführungsform, in einem Längsschnitt,
Fig. 8 den Querschnitt VIII-VIII aus der Fig. 7,
Fig. 9 ein weiteres Greiferprojektil in einer abgewandelten Ausführungsform in einem Längsschnitt,
Fig. 10 den Querschnitt X-X aus der Fig. 9, und
Fig. 11 eine Ansicht des Projektils gemäss Pfeil XI in Fig. 10.

Das Projektil 1 nach Fig. 1 enthält ein Projektilgehäuse 2 mit einem Einbauraum 3 für eine Schussfadenklammer 4, welche zum Erfassen eines in das Webfach einer nicht dargestellten Webmaschine einzutragenden Schussfadens 5 und zum Freigeben des Schussfadens 5 nach beendetem Schusseintrag dient. Die Schussfadenklammer 4 enthält zwei gegeneinander federnd vorgespannte Klammerarme 6 und 7, welche durch ein Joch 8 miteinander verbunden sind. Das Joch 8 ist im Kopfteil 10 des Projektilgehäuse 2 durch Nieten 11 befestigt. Die Klammerarme 6, 7 erstrecken sich vom Joch 8 durch den Einbauraum 3 gegen das hintere Ende des Projektilgehäuses 2. In den über die beiden Klammerarme 6, sich erstreckenden Wandpartien des Projektilgehäuses 2 sind Durchtrittsöffnungen 12 angebracht, durch die ein nicht dargestellter Klammeröffner zwischen die beiden Klammerarme 6, 7 einführbar ist, um diese vor dem Erfassen des einzutragenden Schussfadens 5 bzw. nach dem Schusseintrag zum Freigeben des eingetragenen Schussfadens 5 zu spreizen. Durch Zurückziehen des Klammeröffners wird die Schussfadenklammer 4 geschlossen, wobei die vorgespannten Klammerarme 6, 7 mit an ihren Enden ausgebildeten Klemmbacken 9 aneinandergepresst werden. Einzelheiten des Projektils, welche nicht Gegenstand der vorliegenden Erfindung sind, und die Vorgänge beim Schusseintrag sind z. B. in der CH-PS-552 092 beschrieben.

Das Projektilgehäuse 2 enthält eine hinten offene, rohrförmige Hülse, welche einen flach rechteckigen oder - entsprechend den dargestellten Ausführungen - achteckigen Querschnitt aufweisen kann. Der Einbauraum 3 für die Schussfadenklammer 4 ist im wesentlichen durch zwei breite Seitenwände 13 und zwei schmale Seitenwände 14 begrenzt, welche in den beiden Endabschnitten 2a und 2c des Projektilgehäuses 2 je im wesentlichen gleiche Wandstärken aufweisen. Entsprechend der Darstellung nach Fig. 2 ist das Joch 8 mit den breiten Seitenwänden 13 und gegebenenfalls mit den schmalen Seitenwänden 14 fest verbunden, während die freien Enden der Klammerarme 6 und 7, wie in Fig. 4 dargestellt, im Abstand von den schmalen Seitenwänden 14 entlang den breiten Seitenwänden 13 gleitend geführt sind.

In einem mittleren Längenabschnitt 2b des Projektilgehäuses 2, der sich annähernd über das mittlere Drittel der Gehäuselänge erstreckt, sind die Seitenwände 13 und 14 mit über den inneren Umfang des Projektilgehäuses 2 umlaufenden nutenartigen Vertiefungen 15 versehen, die durch entsprechende, über den inneren Umfang des Projektilgehäuses 2 ringförmig umlaufende stegartige Erhebungen 16 und 17 voneinander getrennt sind. An jeder der Seitenwände 13 und 14 können die der Schussfadenklammer 4 zugekehrten Stirnflächen der Erhebungen 16 bzw. 17 und die entsprechenden, über die beiden Endabschnitte 2a und 2c des Projektilsgehäuses 2 verlaufenden Partien der Innenflächen der betreffenden Seitenwand 13 bzw. 14 in einer Ebene liegen. Dabei können, wie insbesondere aus der Fig. 3 hervorgeht, die Stirnflächen der über die breiten Seitenwände 13 verlaufenden Erhebungen 16 eine entsprechende Anzahl von zum Zusammenwirken mit den Klammerarmen 6 und 7 geeigneten Stützflächen bilden, über welche sich die Seitenwände 13 je auf die Schussfadenklammer 4 abstützen. Durch diese Anordnung wird die Schussfadenklammer 4 zur Versteifung des Projektilgehäuses 2 herangezogen, dessen Seitenwände 13 und 14 somit nicht oder nur in einem besonders geringen Mass auf Biegung beansprucht werden. Die Seitenwände 13 und 14 können daher zumindest im mittleren Längenabschnitt 2b des Projektilgehäuses 2 mit entsprechend geringen Wandstärken ausgebildet werden, ohne die Formstabilität des Greiferprojektils 1 zu beeinträchtigen. Es hat sich gezeigt, dass auf diese Weise - bei unveränderten Aussenabmessungen des Projektils - die Masse des Projektils im Vergleich zu bisherigen Ausführungen um ca. 10 % - 20 % reduziert werden kann.

Es versteht sich, dass anstelle der dargestellten, an drei Querrippen 18 ausgebildeten Erhebungen 16 und 17 auch mehr oder weniger entsprechende Erhebungen vorgesehen sein können. Es sind auch Ausführungen möglich, bei denen lediglich einige oder gegebenenfalls nur eine der vorhandenen Erhebungen eine zum Zusammenwirken mit den Klammerarmen 6 und 7 geeignete Stützfläche aufweisen bzw. aufweist. ―

Wie aus der Fig. 5 hervorgeht, kann anstelle von den Einbauraum 3 ringartig umgebenden Querrippen 18 an der Innenseite eines Projektilgehäuses 2' eine Querrippe 20 vorgesehen sein, welche den Einbauraum 3 im wesentlichen schraubenlinienartig umgibt und an welcher entsprechende Erhebungen 16' und 17' ausgebildet sind. In den Fig. 2 und 5 ist die Schussfadenklammer 4 der einfacheren Darstellung wegen teilweise weggelassen. In der Fig. 5 sind die entlang der oberen Seitenwand 13 verlaufenden Erhebungen 16' durch strichpunktierte Linien angedeutet. Die in den Fig. 1 - 5 einteilig dargestellten Projektilgehäuse 2 und 2' können auch mehrteilig ausgebildet sein.

Entsprechend der Darstellung nach Fig. 6 kann ein Profilgehäuse 2" aus zwei je für sich, z. B. nach dem Präzisionsgiess- oder Gesenkschmiedeverfahren, herstellbaren Gehäuseteilen 22 und 23 zusammengesetzt sein. Die Gehäuseteile 22 und 23, die identisch ausgebildet sein können, sind mit parallel zur Längserstreckung des Projektilgehäuses 2" verlaufenden Trennflächen 24 aneinanderlegbar und weisen je die entsprechenden, durch Erhebungen 16 und 17 begrenzten Vertiefungen auf. Die beiden Gehäuseteile 22 und 23 können entlang den Trennflächen 24 durch eine nicht lösbare Verlndung 25, z. B. durch Schweissen, Löten oder Kleben, miteinander verbunden werden.

Das Greiferprojektil nach den Fig. 7 und 8 weist ein Projektilgehäuse 30 auf, dessen breite Seitenwände 13 im mittleren Längenabschnitt 2b an der Innenseite mit parallel zur Längserstreckung des Projektilgehäuses 30 verlaufenden nutenartigen Vertiefungen 31 und 33 versehen sind. Diese sind durch stegartige Erhebungen 32 voneinander getrennt, welche je durch eine entlang eines der Klammerarme 6 und 7 verlaufende und an diesen anliegende Längsrippe gebildet sind. Wie aus der Fig. 7 weiter hervorgeht, können die Erhebungen 32 und die Vertiefungen 31 und 33 an einer Hülse 34 ausgebildet sein, welche sich im wesentlichen über den mittleren Abschnitt 2b des Projektilgehäuses 30 erstreckt und welche mit dem Kopfteil 10 und einer über den Endabschnitt 2c verlaufenden zweiten Hülse 36 je durch eine nicht lösbare Verbindung 35 verbunden ist. Es sind auch Ausführungen möglich, bei denen die beiden Hülsen 34 und 36, gegebenenfalls zusammen mit dem Kopfteil 10, aus einem Stück gefertigt sein können.

Entsprechend der Darstellung nach den Fig. 9 und 10 kann die mit den Vertiefungen 31,33 und Erhebungen 32 versehene Hülse 34 sich im wesentlichen über die ganze Länge des Projektils erstrecken und unmittelbar mit der Schussfadenklammer 4 verbunden sowie am vorderen Ende durch einen Kopfteil 10' verschlossen sein. Dabei kann die Schussfadenklammer 4 ein Joch 8' aufweisen, an dem zwei in di Vsrtiefungen 31 einführbare leistenartige Stützpartien 38 für die Hülse 34 ausgebildet sein. Wie in den Fig. 9 und 11 angedeutet, können bei dieser Ausführung die Klammerarme 6, 7 mit in die Vertiefungen 31 hineinragenden, z. B. gegenüber der Ausführung nach Fig. 7 verbreiterten Klemmbacken 9' versehen sein, durch welche insbesondere dicke und/oder aus mehreren Fasern bestehende Schussfäden besser erfasst werden können.

## Patentansprüche

1. Greiferprojektil für Webmaschinen mit ausserhalb des Webfaches verbleibendem Schussfadenvorrat, mit einem länglichen Projektilgehäuse (2, 2', 2", 30), das einen Einbauraum (3) für eine Schussfadenklammer (4) enthält, welche ein mit dem vorderen Ende des Projektilgehäuses (2, 2', 2", 30) verbundenes Joch (8) und zwei von diesem gegen das hintere Ende des Projektilgehäuses sich erstreckende, bewegliche Klammerarme (6, 7) aufweist, wobei das Projektilgehäuse (2, 2', 2", 30) auf seinen Innenseiten mit Aussparungen versehen ist, die den Einbauraum (3) örtlich erweitern, dadurch gekennzeichnet, dass zumindest im Bereich des mittleren Drittels der Längserstreckung des Projektilgehäuses (2, 2", 2", 30) zumindest die an den entlang den beiden Klammerarmen (6, 7) verlaufenden Innenseiten (Seitenwände 13) vorgesehenen Aussparungen durch nebeneinander angeordnete nutenartige Vertiefungen (15, 31, 33) gebildet sind, welche durch gegen den Einbauraum (3) ragende stegartige Erhebungen (16, 16', 32) voneinander getrennt sind, und dass an diesen Innenseiten (Seitenwände 13) je mindestens eine der Erhebungen (16,16', 32) eine zum Zusammenwirken mit mindestens einem der Klammerarme (6, 7) bestimmte Stützfläche aufweist.

2. Projektil nach Anspruch 1, dadurch gekennzeichnet, dass die Erhebungen (32) je durch eine in Längsrichtung des Projektilgehäuses (30) über den Einbauraum (3) verlaufende Längsrippe gebildet sind.

3. Projektil nach Anspruch 1, dadurch gekennzeichnet, dass jie Erhebungen (16) je durch einen Abschnitt einer den Einbauraum (3) ringartig umgebenden Querrippe (18) gebildet sind.

4. Projektil nach Anspruch 1, dadurch gekennzeichnet, dass die Erhebungen (16') je durch einen Abschnitt einer den Einbauraum (3) im wesentlichen schraubenlinienartig umgebenden Querrippe (20) gebildet sind.

5. Projektil nach einem der Ansprüche 1 bis 4, dadurch gekennzeichnet, dass die Vertiefungen (15, 31, 33) und Erhebungen (16, 16', 32) an einer mit einem Kopfteil (10) des Projektils verbindbaren Hülse (34) ausgebildet sind.

6. Projektil nach einem der Ansprüche 1 bis 4, mit einem aus zwei Gehäuseteilen (22, 23) zusammengesetzten Projektilgehäuse (2"), wobei die Gehäuseteile (23, 23) mit parallel zur Längserstreckung des Projektilgehäuses (2") verlaufenden Trennflächen (24) aneinanderlegbar sind, dadurch gekennzeichnet, dass die Gehäuseteile (22, 23) im Bereich der Trennflächen (24) durch eine nichtlösbare Verbindung (25) miteinander verbunden

7. Projektil nach einem der vorangehenden Ansprüche, dadurch gekennzeichnet, dass an den entlang den beiden Klammerarmen (6, 7) verlaufenden Innenseiten (Seitenwände 13) des Projektilgehäuses (30) je mindestens ein Abschnitt einer der Vertiefungen (31) über zwei an den Klammerarmen (6, 7) ausgebildete Klemmbacken (9') verläuft, und dass diese Klemmbacken (9') je an einer verbreiterten, in die Vertiefungen (31) ragenden Endpartie des betreffenden Klanunarmes (6 bzw. 7) ausgebildet sind.

## Claims

1. A gripper projectile for looms in which the weft yarn supply remains outside the shed, the projectile comprising an elongate projectile casing (2, 2', 2", 30) having a space (3) to receive a weft yarn gripper (4), the same having: a yoke (8) connected to the front end of the projectile casing (2, 2', 2", 30); and two moving arms (6, 7) which extend from the yoke (8) towards the back end of the projectile casing, the same being formed on its insides with recesses locally widening the gripper-receiving space (3), characterised in that at least near the central third of the longitudinal extent of the projectile casing (2, 2", 2", 30) at least the recesses on the insides (side walls 13) extending along both gripper arms (6, 7) are in the form of side-by-side groove-like deepenings (15, 31, 33) separated from one another by web-like protuberances (16, 16', 32) which extend towards the gripper-receiving space (3), and at least one each of the protuberances (16, 16', 32) on these insides (side walls 13) has a bearing surface adapted to cooperate with at least one of the gripper arms (6,7).

2. A projectile according to claim 1, characterised in that the protuberances (32) are each in the form of a longitudinal rib which extends lengthwise of the projectile casing (30) by way of the gripper-receiving chamber (3).

3. A projectile according to claim 1, characterised in that the protuberances (16) are each in the form of a part of a cross-rib (18) which extends ring-fashion around the gripper-receiving chamber (3).

4. A projectile according to claim 1, characterised in that the protuberances (16') are each in the form of a part of a cross-rib (20) which extends substantially helically around the gripper-receiving chamber (3).

5. A projectlie according to any of claims 1 - 4, characterised in that the deepenings (15, 31, 33) and protuberances (16, 16', 32) are present on a sleeve (34) connectable to a head part (10) of the projectile.

6. A projectile according to any of claims 1 and 4 and having a projectile casing (2") combined from two parts (22, 23) adapted to be placed together by way of boundary surfaces (24) which extend parallel to the length of the projectile casing (2"), characterised in that the casing parts (22, 23) are interconnected near the boundary surfaces (24) by a non-releasable connection (25).

7. A projectile according to any of the previous claims, characterised in that at least one part each of one of the recesses extends, by way of two clamping jaws (9') formed on the gripper arms (6, 7), on the insides (side walls 13) of the projectile casing (30), the insides extending along the two gripper arms (6, 7), and the jaws (9') are each devised on a widened end part of the particular gripper arm (6, 7) concerned, the end part projecting into the deepenings (31).

## Revendications

1. Projectile à pince pour métiers à tisser avec, à l'extérieur de la foule, une réserve de fil de trame à demeure, avec un boîtier allongé (2, 2', 2", 30) pour projectile qui renferme un logement (3) pour une pince (4) de fil de trame, laquelle présente une culasse (8) reliée à l'extrémité avant du boîtier (2, 2', 2", 30) de projectile et deux bras de pince mobiles (6, 7) s'étendant à partir de celle-ci vers l'extrémité arrière du boîtier de projectile, des évidements étant prévus sur les faces intérieures du boîtier (2, 2', 2", 30) de projectile et élargissant localement le logement (3), caractérisé en ce qu'au moins dans la zone du tiers médiant de la longueur du boîtier (2, 2', 2", 30) du projectile, au moins les évidements prévus dans les faces intérieures (parois latérales 13) s'étendant le long des deux bras (6, 7) de la pince sont formés de cavités (15, 31, 33) en forme de rainures, disposées les unes à côté des autres, qui sont séparées les unes des autres par des saillies (16, 16', 32) en forme de nervures s'élevant vers le logement (3), et en ce que, sur chacune de ces faces intérieures (parois latérales 13), au moins une des saillies (16, 16', 32) présente une surface d'appui définie destinée à coopérer avec au moins l'un des bras (6, 7) de pince.

2. Projectile selon la revendication 1, caractérisé en ce que chacune des saillies (32) est formée d'une nervure longitudinale s'étendant sur le logement (3), dans la direction longitudinale du boîtier (30) de projectile.

3. Projectile selon la revendication 1, caractérisé en ce que chacune des saillies (16) est constituée d'un tronçon d'une nervure transversale (18) en forme d'anneau, entourant le logement (3).

4. Projectile selon la revendication 1, caractérisé en ce que chacune des saillies (16') est constituée d'un tronçon d'une nervure transversale (20) entourant de façon essentiellement hélicoîdale le logement (3).

5. Projectile selon l'une des revendications 1 à 4, caractérisé en ce que les cavités (15, 31, 33) et les saillies (16, 16', 32) sont formées sur un manchon (34) pouvant être relié à une partie de tête (10) du projectile.

6. Projectile selon l'une des revendications 1 à 4, comportant un boîtier (2") de projectile composé de deux parties (22, 23) de boîtier, les parties de boîtier (22, 23) pouvant être montées l'une sur l'autre au moyen de surfaces (24) de séparation s'étendant parallèlement à l'étendue longitudinale du boîtier (2") de projectile, caractérisé en ce que les parties (22, 23) du boîtier sont reliées entre elles, dans la zone des surfaces (24) de séparation, par une liaison inamovible (25).

7. Projectile selon l'une des revendications précédentes, caractérisé en ce que, sur chacune des faces intérieures (parois latérales 13) du boîtier (30) de projectile, s'étendant le long des deux bras de pince (6, 7), s'étend au moins un tronçon de l'une des cavités (31) au-dessus de deux mâchoires (9') de serrage formées sur les bras (6, 1) de pince, et en ce que ces mâchoires (9') de serrage sont formées chacune d'une partie extrême élargie, s'élevant dans les cavités (31), du bras de pince correspondant (6 ou 7).
